# EUROPÄISCHE PATENTSCHRIFT

(11) **EP 1 162 907 B1**
(45) Veröffentlichungstag und Bekanntmachung des Hinweises auf die Patenterteilung: **06.08.2003**
(21) Anmeldenummer: 00926750.1
(22) Anmeldetag: 23.03.2000
(51) Int. Cl.: A47K 3/16

(54) **VERFAHREN ZUR INSTALLATION EINES WANNENTRÄGERS UND IN EINEM WANNENTRÄGER AUFGENOMMENE WANNENFORM**
METHOD FOR INSTALLING A TUB SUPPORT AND TUB SHELL MOUNTED IN A TUB SUPPORT
PROCEDE POUR L'INSTALLATION D'UN SUPPORT DE CUVE ET COQUE DE CUVE MONTEE DANS UN TEL SUPPORT

(30) Priorität: 23.03.1999 DE 19913052
(43) Veröffentlichungstag der Anmeldung: 19.12.2001
(73) Patentinhaber: Illbruck GmbH, D-51367 Leverkusen (DE)
(72) Erfinder: HORN, Markus, D-34537 Bad Wildungen (DE); MICHEL, Andreas, D-34549 Edertal (DE); MICINO, Antonio, D-34549 Edertal (DE); IGLHAUT, Karl, D-34560 Fritzlar (DE)
(74) Vertreter: Müller, Enno, Dipl.-Ing.
(86) Internationale Anmeldenummer: EP0002561
(87) Internationale Veröffentlichungsnummer: WO00056200

(56) Entgegenhaltungen:
- DE-A- 4 230 083
- DE-C- 19 525 640
- DE-U- 29 800 246

## Beschreibung

Die Erfindung betrifft zunächst ein Verfahren zur Installation einer in einem Wannenträger aufgenommenen Wannenform, bspw. einer Badewannenform oder Duschwannenform, sowie einen Wannenträger nach dem Oberbegriff des Anspruchs 1. Ein derartiger Wannenträger ist beisplelsweise aus der Druckschrift DE 42 30 083 A bekannt.

Ein Verfahren dieser Art ist Gegenstand der nicht vorveröffentlichten DE-Pat.-Anm. 198 47 910. Es beruht auf dem Prinzip der baulichen Addition den Wannenträger bildender Teile, wobei ein Wannenträger-Ergänzungsstück gegebenenfalls mit der diesem angeformten Wannenform als letztes paßgerecht dem Wannenträgersockel zugeordnet wird. Der Wannenträgersockel ist nach maßlich korrekter Ausrichtung und weitestgehender Vorinstallation gegebenenfalls schon mit der Stellfläche des Einbauortes verbunden. Der zusammengefügte Wannenträger besteht aus Partikelschaumstoff, wie EPS oder EPP. Das hat bezüglich des umfangreichere Anpassungsarbeiten erfordernden Wannenträgersockels den Vorteil, dass Überstände oder Raumforderungen zur Stellfläche hin einfach durch Schneiden von Hand bewerkstelligbar sind. Da allerdings ein Großteil von Sanitärinstallationen in den Sanierungsbereich fällt, kann es bei solchen Arbeiten etwa aufgrund schon vorliegender Rohrleitungen etc. zu zu großen Materialabtragungen am Wannenträgersockel kommen. Das kann die Stabilität des Ganzen beeinträchtigen.

Aufgabe der Erfindung ist es, ohne Aufgabe des vorteilhaften Grundprinzips ein verfahren zur Installation eines Wannenträgers anzugeben, welches bei hochgradiger Standfestigkeit und bei selbst ungünstigen Gegebenheiten der geschilderten Art mit Vorteil anwendbar ist.

Diese Aufgabe ist durch ein Verfahren nach Anspruch 1 und einen Wannenträger nach Anspruchs 7 gelöst. Zunächst wird ein Wannenträgersockel in Form eines gesonderte Füße aufweisenden Sockel-Gestells auf dem Boden befestigt und nachfolgend eine bereits mit einem, den Wannenträgersockel zu einem Wannenträger ergänzenden Wannenträger-Ergänzungsstück verbundene Wannenform auf den Wannenträgersockel aufgesetzt. Unter Beibehaltung des Installationsprinzips der vorgenannten Anmeldung wird durch den nun verlegten Stelzensockel die Unebenheit der Stellfläche bestens kompensiert. Das Nivellieren läßt sich im Handumdrehen durch leichtes Unterfüttern bzw. maßvolles Abtragen der Füße bewirken. Es brauchen keine umfangreichen schneidtechnischen Maßnahmen mehr vorgenommen zu werden. Solche Füße eines Sockel-Gestells belassen zudem einen ausreichenden Unterflurbereich, in den von allen Seiten her hineingegriffen werden kann. Auch bereits liegende Rohrleitungen lassen sich so gut berücksichtigen. Das Fixieren kann rasch über eine Ortschaum-Gabe erfolgen. Selbst Maßnahmen einer Schallentkopplung können vorgenommen werden. Weiter ist bevorzugt so vorgegangen, dass das Wannenträger-Ergänzungsstück durch Umschäumen der Wannenform hergestellt wird. Damit ist ein unmittelbares Anlegen des Wannenträger-Ergänzungsstückes an der Wannenform sichergestellt, wobei es auf die jeweiligen Abmessungen der Wannenform nicht ankommt. Weiter erweist es sich als vorteilhaft, dass der Wannenträger parallel zu einer Öffnungsebene der Wannenform zweigeteilt ist, wobei ein als Wannenträger-Ergänzungsstück ausgebildetes Oberteil fest mit der Wannenform verbunden ist und ein als Sokkel-Gestell ausgebildetes Unterteil mit dem Wannenträger-Ergänzungsstück zusammensetzbar ist. Ober- und Unterteil sind je für sich bestens handhabbar, dies auch im Zuge des Zusammenfügens. Sodann ist vorgesehen, dass das Wannenträger-Ergänzungsstück formschlüssig mit dem Sockel-Gestell verbunden ist. Zu denken ist an eine paßstiftartige Andockweise. Günstig ist es zudem, wenn das Wannenträger-Ergänzungsstück durch Umschäumen der Wannenform gebildet ist. Letztere fungiert dabei als Formkern. Vorgeschlagen wird sodann, dass die Umschäumung unter Belassung einer Öffnung im Bereich eines Überlaufanschlusses unvollständig ist. Die Ausnehmung in dem Wannenträger-Ergänzungsstück ermöglicht später die Installation des Überlaufrohres. Entsprechend befindet sich in dem Wannenträgersockel eine zugeordnete Ausnehmung. Vorteilhaft ist auch die Maßnahme, dass der Wannenträgersockel als gesonderte Füße aufweisendes Sockel-Gestell ausgebildet ist und eine Anzahl von seitlichen Durchbrüchen aufweist zum Anschluß von Rohrleitungen. Solche Durchbrüche können als Freiräume zwischen den Füßen realisiert sein. Das Sockel-Gestell ist insoweit als eine Art Mauerzinkenstruktur realisiert. Das verkörpert sich in der Weise, dass das Sockel-Gestell im Bereich der Füße offen ausgebildet ist, etwa zur Herausführung von Rohrleitungen. Stabilität und Zugänglichkeit eines solchen Gebildes sind heraufgesetzt, wenn das Sockel-Gestell ein fachwerkartiges Gitter ist. Die Gitteröffnungen sind durchgreifbar. Weiter wird in Vorschlag gebracht, dass das Sockel-Gestell ein umlaufendes Rechteckrahmenteil aufweist. Ein solches, den üblichen Badewannentypen zugedachtes Rechteckrahmenteil kann noch durch Diagonalzüge versteift sein. Die verleihen dem Rechteckrahmen genügenden Widerstand gegenüber etwaigen rhomboidalen Verwindungstendenzen. Eine adäquate Versteifung kann auch darin bestehen, dass das Rechteckrahmenteil Querzüge aufweist. Die erstrecken sich frei gespannt parallel zu den Schmalseiten des Rechteckrahmenteils. Weiter ist vorgesehen, dass Elemente des Rechteckrahmenteils und/oder die Züge aus Winkelprofilen gebildet sind. Gemäß einer Grundversion ist vorgesehen, dass die Winkelprofile mit ihrer Öffnung nach unten gerichtet und rahmeneinwärts weisend angeordnet sind. Eine vorteilhafte Variante besteht jedoch darin, dass die Winkelprofile mit ihrer Öffnung nach oben gerichtet und radial einwärts weisend angeordnet sind. Das kann zur Umfassung des aufgestellten Wannenträger-Ergänzungsstückes genutzt werden. Eine Lösung von sogar eigenständiger Bedeutung besteht überdies darin, dass die Elemente aus Kastenprofilen gebildet sind. Weiter wird vorgeschlagen, dass die Profile Kunststoffprofile sind. Die können bedarfsweise innenversteift sein. Eine montagevorteilhafte Weiterbildung des Rechteckrahmenteils besteht darin, dass innerhalb desselben in Quer- und oder Längsrichtung sich erstreckende Halterungsstreben für Komponenten, wie einen Siphonträger, Träger für eine Zu- oder Ablaufleitung oder eine Durchleitung angebracht sind. Die Halterungsstreben sind als Doppelschiene ausgebildet. Letztere dienen zur Führung eines Aufnahmeteils, bspw. für den Siphon. Die diesbezügliche Ausgestaltung ergibt sich aus der oben genannten Pat.-Anm. 198 47 910. Andere Halterungsstreben weisen dagegen Bogenabschnitte auf zur Bildung von Verbindungsrinnen für die Abflußleitung oder sonstige Rohre. Weiter bringt die Erfindung in Vorschlag, dass die Füße sich oberseitig koaxial in Zapfen fortsetzen, die in Ausnehmungen des Wannenträger-Ergänzungsstückes eingreifen. So lassen sich die Wannenträger bildenden Teile flächenkongruent fügen. Eine gleichfalls vorteilhafte Lösung verkörpert sich darin, dass die Ausnehmung von einem Rücksprungrand des Wannenträger-Ergänzungsstückes gebildet ist, in welche Ausnehmung der eine Winkelschenkel des Winkelprofils als Vorsprung eingreift. Das Rechteckrahmenteil fungiert hier als rahmenartige Einfassung des auf dem anderen Winkelschenkel ruhenden Wannenträger-Ergänzungsstückes.

Eine Ausgestaltung von sogar eigenständiger Bedeutung besteht darin, dass das Fachwerk dreidimensional ausgebildet ist. Zur Länge und Breite tritt die Höhe. Diese ist fachwerkmäßig so genutzt, dass an dem Sockel-Gestell Schnittstellen zur Verbindung mit einer Vorwand-Installation ausgebildet sind. So kann eine Schnittstelle in Form eines in dem Sockel-Gestell verankerten Befestigungselements ausgeformt sein. Es kann sich hier um Ankerschrauben handeln. Umgekehrt erweist sich auch eine Ausbildung dahingehend als nützlich, als die Schnittstelle in Form einer über den Grundriß des Sockel-Gestell hinausragenden Mutter realisiert ist.

Sodann besteht eine Weiterbildung darin, dass das Rechteckrahmenteil durch C-Profile gebildet ist. Dieses, stabilisatorisch dem Material des Kastenprofils näherkommend, bietet eine vorteilhafte Grundvoraussetzung für einen guerseitigen Zugang, nämlich die C-Öffnung. Hierüber können demgemäß weiterbildende Maßnahmen wie das Andocken von Bauteilen greifen. Die C-Öffnung ist nach unten gerichtet, also zum Boden der Baulichkeit hin. Darüber hinaus liegt ein vorteilhaftes Baukastensystem vor, da die C-Profile durch Steckzapfen aufweisende Verbindungsstücke miteinander verbunden sind. Das ermöglicht eine raumsparende Lagerhaltung ebenso wie einen raumsparenden Versand. Das Rechteckrahmenteil kann so am Aufstellort zusammengesetzt und aufgebaut werden. Bevorzugt geschieht die Vormontage jedoch werksseitig. Bezüglich der Verbindungsstücke ist auf die unterschiedlichsten Rahmenformen eingehbar. So liegt neben dem linearen Verbindungsstück zur Addition von C-Profilen auch ein solches vor, bei dem die Steckzapfen miteinander einen Winkel von weniger als 180° einschließen. Es kann sich hier um den rechten Winkel handeln oder auch um stumpfwinkligere Ausrichtungen der Steckzapfen zueinander. Selbst spitzwinklige Ausrichtungen können berücksichtigt werden. Vorteilhaft ist auch eine Lösung, bei der ein Verbindungsstück als T-Stück mit drei oder mehr Steckzapfen versehen ist. Hier ist an die Zuordnung von rahmenversteifenden, zudem lastaufnehmenden Querzügen zu denken. Zur Sicherung der Steckverbindung ist es dienlich, dass das Verbindungsstück und/oder das C-Profil zugeordnete Rastmittel aufweisen. Zweckmäßig handelt es sich um irreversibel wirkende Rastmittel, so dass die Steckverbindung nicht der zusätzlichen Mittel bedarf wie Splinte, Klebung, Schweißung etc. Vorteilhaft kann eine Klemmvorrichtung greifen. Hierzu könnte unter Benutzung der C-Öffnung eine Flügelschraube eingesetzt werden mit unter dem Kopf derselben angeordneten Schneiden oder Zacken. Die Flügelmutter befindet sich unterseitig und stört nicht das Auflegen des Wannenträgers. Zurückkommend auf den Vorteil des querseitigen Zuganges wird in Nutzung dieser Vorgabe vorgeschlagen, dass in den C-Profilen höhenverstellbare und längsverstellbare Füße befestigt sind. Die meist säulenartigen Füße lassen sich stufenlos positionieren, also beispielsweise aus den Eckbereich verlegen. Auch die lastaufnehmenden Querzüge können solche optimal einstellbaren Füße im Bereich des Bodens der Wannenform aufnehmen. Vorteilhaft ist es dabei weiter, dass ein Fuß sich vermittels einer Kunststoff/Gummi-Zwischenlage auf dem Boden abstützt, letztere bildend eine Körperschallentkopplung. Eine vorteilhafte Weiterbildung besteht dabei darin, dass der Fuß eine Befestigungsplatte mit Durchtrittslöchern aufweist zur Fixierung auf dem Boden. Hierzu können die klassischen Befestigungselemente herangezogen werden wie bspw. Schrauben. Ein Merkmal von sogar eigenständiger Bedeutung wird darin gesehen, dass eine Fliesenschürze vorgesehen ist, die eine Unterlage zur Verfliesung im Bereich des Sockel-Gestells liefert. Auch hier, unter Nutzung der C-Öffnung, ist die Befestigung einfachst bewerkstelligt, indem die Fliesenschürze an dem Sockelgestell gehaltert ist, was sich konkret darin verkörpert, dass die Fliesenschürze zur Befestigung in das C-Profil eingreift. Baulich sieht das bezüglich der Fliesenschürze so aus, dass diese im Querschnitt ein Y-Profil aufweist. Dieses Y-förmige, praktisch auch einem h näherkommende Profil findet bezüglich seines einen Schenkels einen profilseitigen Halteanschlag gegen Verkippen. Eine vorteilhafte Variante des den Wannenträger oder ein Wannenträger-Ergänzungsstück aufnehmenden Unterbaues ist die, dass das Sockel-Gestell als Schaumstoffplatte, insbesondere Hartschaumstoffplatte oder Kunststoffplatte ausgebildet ist. Bevorzugt wird auf Partikelschaumstoff mit hohem Verdichtungsgrad zurückgegriffen. Auch hier kommt der Nutzen der C-Profile zum Tragen, indem in das Sockel-Gestell, mit der C-Öffnung nach unten weisend, C-Profile eingebunden sind. Sie wirken armierend, sei es, dass sie aus Metall oder aber auch aus hartem Kunststoff hergestellt-sind. Ihre Einbindung bzw. Einbettung ist so, dass die C-Öffnung frei liegt. Sodann ist noch vorgesehen, dass das Sockel-Gestell im Mittelbereich lang oder quer gerichtete Rechtecköffnungen zur Montage von Rohrleitungen aufweist. Solche Öffnungen geben der Platte Rahmengestalt.

Unter Übernahme oder teilweiser Nutzung der vorerläuterten Elemente sieht die weitere Ausbildung des Sockel-Gestells so aus, das dieses sowohl hinsichtlich der Breite als auch hinsichtlich der Länge teleskopisch verstellbar ist. Das erlaubt eine Einstellung auf die unterschiedlichsten Wannentypen und -formen. Die führenden Teleskopteile sind die Profile, denen geführte Teile zugeordnet sind, fungierend als Stecker. Eine Ausgestaltung von sogar eigenständiger Bedeutung besteht darin, dass das Sockel-Gestell ein mittiges, sich in Längsrichtung des Wannenträgers bzw. der Wannenform erstreckendes Rahmenteil aufweist, das schmaler ist als die Breite des Wannenträgers bzw. der Wannenform und dass das Sockel-Gestell darüber hinaus, zugeordnet den Schmalseiten des Wannenträgers bzw. der Wannenform, auslegerartige Arme aufweist. Die sind an ihren Enden mit Füßen besetzt. Auf diese Weise lässt sich sogar eine Abstützung außerhalb des Grundrisses des Wannenträgers erreichen. Es liegt praktisch insgesamt eine Doppel- T-Struktur vor, wobei außer den vertikalen Durchbrüchen gleichsam auch stufenartig vorragende, vertikaloffene Dürchbruche vorliegen. Hierüber lässt sich die Rohrleitung gut zugänglich auch außerhalb des Umrisses verlegen, wenn dies aus bestimmten Gründen sinnvoll ist. Der Ausleger ist in Auslegerlängsrichtung teleskopierbar und zudem stufenlos ver- und feststellbar. Schließlich besteht noch eine vorteilhafte Ausgestaltung darin, dass das Rechteckprofil einen nach oben senkrecht vorstehenden Winkelschenkel aufweist. Der kann als Aufsatz-Begrenzungsanschlag fungieren oder gegebenenfalls als Steckzapfen gegenüber dem aufzusetzenden Wannenträger.

Nachstehend ist die Erfindung anhand zeichnerischer Darstellungen näher erläutert. Es zeigt:
- Fig. 1: in Seitenansicht eine Wannenform mit Wannenträger-Ergänzungsstück einer Badewanne,
- Fig. 2: in Seitenansicht den zugehörigen Wannenträger-sockel in Form eines Füße aufweisenden Sockel-Gestells,
- Fig. 3: die Wannenträgerform mit Wannenträger-Ergänzungsstück in perspektivischer Darstellung,
- Fig. 4: ebenfalls in schaubildlicher Darstellung das zugehörige Sockel-Gestell, Halterungsstreben für Komponenten zeigend,
- Fig. 5: in Einzeldarstellung eine schlittengeführte Aufnahme in Form eines Siphonträgers,
- Fig. 6: eine der Fig. 3 entsprechende Darstellung des Wannenträger-Ergänzungsstückes mit Wannenform, jedoch einem baulich abgewandelten Sockel-Gestell zuordbar,
- Fig. 7: dieses Sockel-Gestell in perspektivischer Darstellung, bei dem das Rechteckrahmenteil aus Winkelprofilen besteht, die nach unten offen sind,
- Fig. 8: eine der Fig. 3 entsprechende Darstellung, zugehörig zu einer ebenfalls baulich abgewandelten Lösung eines Sockel-Gestells,
- Fig. 9: dieses Sockel-Gestell in perspektivischer Ansicht, bei dem das Rechteckrahmenteil aus Kastenprofilen gefertigt ist,
- Fig. 10: eine der Fig. 3 entsprechende Darstellung des Wennenträger-Ergänzungsstückes mit Wannenform. eine andere Fügeart wiedergebend,
- Fig. 11: das zugehörige Sockel-Gestell, bei dem die Winkelprofile des Rechteckrahmenteils nach oben offen sind,
- Fig. 12: eine Herausvergrößerung aus Fig. 4, den Siphonträger hervorhebend,
- Fig. 13: den Schnitt gemäß Linie XIII-XIII in Fig. 12,
- Fig. 14: eine Steckrastverbindung zwischen Wannenträger-Ergänzungsstück und Sockel-Gestell, die Steckverbindung im Bereich des Siphonträgers zeigend,
- Fig. 15: die Weiterbildung des Sockel-Gestells im Hinblick auf eine dreidimensionale Ausbildung desselben, ergänzt durch einen vertikalen Tragrahmen mit Spülbecken,
- Fig. 16: das diesbezügliche Vorwandelement in perspektivischer Darstellung,
- Fig. 17: eine zugehörige Verkleidung, dem Zugangsbereich der Rohrleitungen zuordbar,
- Fig. 18: in perspektivischer Darstellung einen Abschnitt eines aus C-Profilen zusammensetzbaren Rechteckrahmenteils mit Verbindungsstück,
- Fig. 19: einen Querschnitt durch das C-Profil,
- Fig. 20: in schaubildlicher Darstellung ein Verbindungsstück mit rechtwinklig zueinanderstehenden Steckzapfen,
- Fig. 21: in perspektivischer Darstellung ein Verbindungsstück mit stumpfwinklig zueinanderstehenden Steckzapfen,
- Fig. 22: einen knotenpunktartigen Verbindungsbereich des Rechteckrahmenteils, wiedergebend ein T-förmiges Verbindungsstück, das Ganze in Perspektive,
- Fig. 23: einen Querschnitt durch das C-Profil, versehen mit einer Fliesenschürze,
- Fig. 24: das fertiggesteckte Rechteckrahmenteil 6 in weitestgehend schematisierter Draufsicht bei weggeschnittener Decke der C-Profile, dabei die Verbindungsstücke der Sicht ebenso freigebend wie die schlitzartigen C-Öffnungen, aufnehmend die Füße des Rechteckrahmenteils,
- Fig. 25: einen Vertikalschnitt im Bereich eines Fußes des Rechteckrahmenteils,
- Fig. 26: in perspektivischer Draufsicht eine Variante des Rechteckrahmenteils, realisiert als Platte mit eingebundenen C-Profilen,
- Fig. 27: den Schnitt gemäß Linie XXVII-XXVII in Fig. 26,
- Fig. 28: ein Sockel-Gestell in perspektivischer Darstellung, teleskopisch breiten- und längenveränderbar, in Steckverbindung befindlich,
- Fig. 29: das Ganze in gleichfalls schaubildlicher Darstellung, jedoch unverbunden,
- Fig. 30: eine abgewandelte Ausführungsform des Sockel-Gestells, gleichfalls zerlegbar respektive in den genannten Dimensionen längen- wie breitenvariierbar,
- Fig. 31: einen Schienen zuordbaren Siphonträger,
- Fig. 32: ein Sockel-Gestell in doppel-T-förmigem Grundriss, perspektivisch.

Der dargestellte Wannenträger ist zumindest zweiteiligen Aufbaues, bestehend aus einem Oberteil und einem Unterteil.

Oberteilbildend ist eine Wannenform 1. Die steht durch Umschäumen mit einem Wannenträger-Ergänzungsstück 2 in Verbindung, zumindest partiell ausgeführt. Es kann sich um einen festen Verbund handeln. Umschäumungsmaterial ist bevorzugt Partikelschaumstoff, bspw. aus EPP oder EPS. Auch ein Ineinanderstecken der Teile 1, 2 ist anwendbar.

Das Unterteil ist ein Wannenträgersockel in Form eines Sockel-Gestells 3. Das ruht auf dem Boden 4 einer Baulichkeit. Es kann mit dem Boden 4 fest verbunden sein.

Von der Unterseite des Sockel-Gestells 3 gehen Füße 5 aus. Die belassen einen Unterflurbereich zwischen der Unterseite des Sockel-Gestells 3 und dem besagten Boden.

Die Füße 5 sind ausgewogen verteilt angeordnet. Es handelt sich um insgesamt neun Füße 5. Im Kreuzungspunkt einer Diagonalen des ein Rechteckrahmenteil 6 aufweisenden Sockel-Gestells 4 befindet sich der neunte Fuß 5. Die anderen liegen randverteilt.

Das Rechteckrahmenteil 6 ist Bestandteil eines fachwerkartigen Gitters des Sockel-Gestells 3. Solche das Rechteckrahmenteil 6 versteifenden Diagonalzüge sind in Fig. 4 dargestellt und mit 7 bezeichnet. Die Diagonalzüge 7 wurzeln mit ihren Enden kreuzweise in den Ecken des Sockel-Gestells 3.

Die Varianten Fig. 7, 9 und 11 unterscheiden sich gegenüber der Grundversion Fig. 4 durch Querzüge 8. Es sind zwei Querzüge 8 eingezogen. Diese dritteln das fachwerkartige Gitter und bringen so eine gut verteilte Versteifung und Rahmenstabilität.

Sodann ist den dargestellten Sockel-Gestellen 3 entnehmbar, dass sie im Bereich zwischen den Füßen 5 offen ausgebildet sind. Sie belassen, begrenzt durch den Boden 4, brückenunterführungsartige Durcbbrüche 9. Über diese ist von allen Seiten her Zugänglichkeit gegeben zu Montagekammern 10 des Wannenträgers sowie zum Unterflurbereich überhaupt. Über solche Öffnungen lassen sich Rohrleitungen 11 zuordnen. Den wannenseitigen Zugang erlaubt eine Öffnung 12. Die ist im Bereich eines Überlaufanschlusses berücksichtigt, indem die Umschäumung der Wannenform 1 an dieser Stelle unvollständig bzw. unterbrochen ist.

Unter Beibehaltung einer Ausbildung des Wannenträgersokkels aus dem Material des Wannenträger-Ergänzungsstükkes können die Füße 5 von integralen Zinken gebildet sein, die höhenausgleichend unterlegbar bzw. durch Schneiden abtragbar sind.

Das dargestellte fachwerkartige Gitter als Strukturelement ist bevorzugt aus Metall hergestellt. Die Füße 5 dieses Sockel-Gestells 3 sind vertikal längenvariierbar. Unmittelbar tragender Part ist dabei der Kopf einer Schraube 14. Die findet ihr Gegengewinde im entsprechend hohl ausgestalteten, gewindetragenden Fuß 5. Für die Verstellbewegung ist bevorzugt die gesamte Länge des Fußes genutzt, so dass der Unterflurbereich des Sockel-Gestells bedeutend verändert werden kann.

Zur wirksamen Schallentkopplung sind die Köpfe der Schrauben 14 mit einer Weichschaumstoff-Unterlage 15 unterlegt. Dieses Mittel der schalltechnischen Optimierung kann das ganze Flächenmaß des Rechteckrahmenteils 6 erfassen.

Wannenträger-Ergänzungsstück 2 und Sockel-Gestell 3 lassen sich fügegerecht zusammensetzen. Dies geschieht unter Nutzung von Paßmitteln. Die bestehen bezüglich des Sockel-Gestells 3 aus Vorsprüngen, gemäß Grundversion Zapfen 16. Die vertikal von der Oberseite des Rechteckrahmenteils 6 abragenden Zapfen 16 greifen paßstiftartig in formentsprechende Ausnehmungen 17 ein. Die liegen randnah und kongruent zu den Zapfen 16 in der Unterseite des Wannenträger-Erganzungsstückes.

Wie bspw. Fig. 4 entnehmbar, sind die Zapfen 16 rahmenoberseitige, koaxiale Fortsetzungen der Füße 5. Eine Ausnahme bildet hier nur der im Kreuzungspunkt der Diagonalzüge 7 unterseitig sitzende Fuß 5. Der Kreuzungsbereich oberseitig wird nämlich zur unmittelbaren Abstützung der Bodenwandung 18 des Wannenträger-Ergänzungsstückes 2 genutzt, wie auch die frei gespannten, wegführenden Abschnitte des X-förmigen Gebildes der Diagonalzüge 7.

Die Variante der formschlüssigen Steckverbindung zwischen Wannenträger-Ergänzungsstück 2 und Sockel-Gestell 3 wird weiter unten im Hinblick auf die Lösung gemäß Fig. 10 und 11 erläutert werden.

Die Elemente oder Rahmenstücke des Rechteckrahmenteils 6 und/oder die Diagonalzüge/Querzüge 7/8 können aus 90°-Winkelprofilen gebildet sein. Realisiert ist das bezüglich der Elemente des Rechteckrahmenteils 6. Die Züge 7/8 sind realiter von Flachmetallstreifen gestellt.

Bezüglich der Winkelanordnung der Winkelprofile sind zwei Anordnungsweisen angewandt. Gemäß Grundversion (Fig. 4) sind die das Rechteckrahmenteil 6 erbringenden Winkelprofile mit ihrer Öffnung, gemeint ist der Winkelraum, nach unten gerichtet und rahmeneinwärts weisend angeordnet. So bildet ein horizontaler Winkelschenkel a die belegungsfähige Oberseite des Sockel-Gestells 3 und der außenliegende, vertikale Winkelschenkel b eine Art Randschürze.

Diese Bauweise ist auch bezüglich der Variante Fig. 7 übernommen.

Anders ist dagegen die Anordnung, wie sie sich aus den Fig. 10 und 11 ergibt. Dort ist nämlich so vorgegangen, dass die Winkelprofile des Rechteckrabrnenteils 6 mit ihren öffnungen nach oben gerichtet sowie radial einwärts weisend angeordnet sind. Der zuvor die Randschürze stellende, vertikale Winkelschenkel b bildet nun eine umlaufende Brüstung, wohingegen der horizontale Winkelschenkel a nun mit seiner öffnungsinnenseitigen Fläche als belegbare Oberseite fungiert, dies zur randfassenden Einsteckbewegung für den unterseitigen Bereich des Wannenträger-Ergänzungsstückes 2.

Das bildet die Basis für die oben angedeutete andere Art der Steckverbindung zwischen Wannenträger-Ergänzungsstück 2 und Sockel-Gestell 3. So ist nun dieser untere Randbereich der dem Zapfen 16 vergleichbare Vorsprung, allerdings nun von dem Oberteil ausgehend. Des Zusammenhangs wegen ist dieser Vorsprung gleichfalls mit 16 bezeichnet. Im Gegenzug trägt der randfassende Rahmen das Bezugszeichen 17, stellend nun die am Sockel-Gestell 3 verwirklichte Ausnehmung.

Damit der vertikale Winkelschenkel b nicht gegenüber der allgemeinen Flächenebene des Wannenträger-Ergänzungsstückes 2 aufträgt, was das Fliesen erschweren könnte, ist die Ausnehmung 17 einfach von einem aus Fig. 10, rechts ersichtlichen Rücksprungrand 19 gebildet, in den der Winkelschenkel b ausfüllend eingreift.

Fig. 9 zeigt bezüglich des Sockel-Gestells 3 eine Variante dahingehend, als dort die Elemente, bzw. Rahmenschenkel des Rechteckrahmenteils 6 aus Kastenprofilen gebildet sind. Es kann sich um solche aus Kunststoffmaterial handeln, wie sie z. B. im Fensterbau gang und gäbe sind. Die Kastenprofile können Aussteifungen in Form metallener Zusätze enthalten.

Das fachwerkartige Gitter des Sockel-Gestells 3 wird noch verfeinert durch die Gitterfelder kreuzende und querende Zusatzelemente. Das verkörpert sich innerhalb des Rechteckrahmenteils 6 über in Quer- und/oder Längsrichtung verlaufende Halterungsstreben für Komponenten, wie bspw. einen in Fig. 5 isoliert dargestellten Siphonträger 20, Träger 21 für die Rohrleitung 11, bspw. eine Zu- oder Ablaufleitung, oder auch eine nicht näher dargestellte Durchleitung. Deren Bedeutung wird weiter unten noch eingehend erläutert werden.

Was die Halterungsstreben angeht, so sind diese als im Gitterfeld angeordnete Doppelschienen 22 realisiert. An diesen läßt sich der Siphonträger 20 verschiebegeführt in Bezug auf einen Siphon 23 exakt postionieren und festlegen. Der Siphonträger 20 besteht aus Schaumstoff der oben aufgezeigten Art. Er weist eine schlüssellochartige Mulde 24 auf. Die berücksichtigt umriß- und tiefenmäßig einen zuordnungsseitigen Teilbereich des Siphons 23. Dem Siphonträger 20 sind längsseitig Flügel 25 angeformt. Die springen dickenmäßig gegenüber dem Bereich zurück, welcher gemuldet ist. Durch Zurückschnitt der Flügelansätze ist außer der schienengeführten Längsverlagerung des Siphonträgers 20 auch seine Verkippbarkeit sichergestellt, wie das aus Fig. 12 hervorgeht. So lassen sich Feinstabstimmungen erreichen, die beim Zusammensetzen der wannenträgerbildenden Teile einem Ablaufrohr 26 der Ab- und Überlaufgarnitur 27 eine zuverlässige Steckposition garantiert. Wie Fig. 14 entnehmbar, tritt das freie Ende des besagten, als Stecker fungierenden Ablaufrohres 26 kupplungsgerecht blindanschließend in eine trichterförmige Steckmembran 28 des Siphons 23. In den Fugenbereich von Flügel 25 und Doppelschiene 22 ist eine Klebeschicht 29 eingebracht, welche die fügegerechte Lage des schlittenartig geführten Siphonträgers 20 sichert. Wie den Zeichnungen entnehmbar, untergreifen die Flügel 25 die Doppelschiene 22 in der montierten Stellung. Der Siphonträger 20 kann gemäß Ausprägung Fig. 31 auch aus Metall bestehen, in schienenseitiger Einhängung und Fixierung 18 zugeordnet.

Zur Montage wird das Oberteil, also die Wannenform 1 mit Wannenträger-Ergänzungsstück 2 mit dem Wannenrand nach unten gelegt. Das mit der Wannenform verbundene Ablaufrohr 26 dient nun als Indikator für das Positionieren des Siphonträgers 20, indem einfach das Sockel-Gestell 3 mit seiner Oberseite in Richtung des Bodens 4 gestülpt aufgelegt wird. Das geschieht in der Regel werksseitig.

Danach wird das Sockel-Gestell 3 wieder positioniert, d. h. dem Boden 4 der Baulichkeit zugeordnet. Zuvor ist das Sockel-Gestell 3 über die Füße 5 ausnivelliert worden.

Die Doppelschienen 22 sind bügelförmig gestaltet. Die gleichsinnig abgewinkelten Enden dienen zur Verankerung der Doppelschienen am Rechteckrahmenteil 6 einerends und anderenends an weiteren Halterungsstreben des Rechteckrahmenteils 6. Es sind Streben 30 als Träger 21. Die bilden vor ihrem befestigungsseitigen Ende je einen nach unten ausdellenden Bogenabschnitt 31. Im Mittelbereich der Streben 30 setzen die Befestigungsenden der sie querenden Doppelschienen 22 an. Es kann sich um schweißtechnische Verbindungen handeln. Der Bogenabschnitt 31 umschreibt ein Rinnenquerschnittsprofil, wie es bei aus Hartpartikelschaumstoff gebildeten Wannenträgersockeln auftritt. Die Bogenabschnitte 31 fluchten silhouettenmäßig in Längsrichtung des Sockel-Gestells 3. Hier lassen sich die Ablaufrohre im Unterflurbereich des Sockel-Gestells 3 sicher einlagern. Es können mehr solcher Streben 30 als dargestellt angebracht sein.

Die im Mittelfeld des gitterförmigen Sockel-Gestells 3 liegende Doppelschiene 22 erstreckt sich quer zur Längsrichtung des lang rechteckigen Grundriß aufweisenden Sockel-Gestells 3. Diese Zone ist bezüglich des Siphonträgers 20 einem mittigen Anschluß der Entsorgung bzw. des Ab- und Überlaufanschlusses vorbehalten.

Gemäß Ausführungsform Fig. 15 geht das fachwerkartige Gitter des Sockel-Gestells 3 trägermäßig in eine dritte Dimension über, hier in die Vertikale. Dazu geht vom rechtsseitigen Endbereich des Sockel-Gestells 3 ein Joch 32 aus. Es handelt sich um eine knotenblechartige Struktur, erlaubend den stabilen Anschluß eines vertikal ausgerichteten Rahmens 33 in Verbindung mit einer Vorwand-Installation.

Der jochseitige Anschlußbereich des Rahmens 33 bildet die Schnittstelle S. Andockmäßig befinden sich am Joch 32 gelegen Befestigungsmittel 34. Es handelt sich z. B. um Schrauben 35. Die Schrauben 35 sind horizontal ausgerichtet und befinden sich in abstandbildender Übereinanderlage. Auf diese Weise ist eine betriebsichere Zuordnung des Rahmens 33 gewährleistet. Die Schenkel des Rahmens werden durch beidseitig angeordnete Muttern gefaßt.

Das Joch 32 kann sich auch noch in eine käfigartige Festgestell-Armierung des Wannenträger-Ergänzungsteils 2 fortsetzen. Sie wird, bis auf Andockflansche zum Rahmen 33 hin, voll in der Umschäumungsstruktur aufgenommen.

Im Gegenzug kann aber auch so vorgegangen werden -diese Lösung ist zeichnerisch nicht wiedergegeben-, dass die Schnittstelle S in Form einer über den Grundriß des Sockel-Gestells 3 hinausragende Mutter ausgebildet ist. In diesem Falle bedarf es nur des Eindrehens entsprechender Befestigungsschrauben vom frontseitigen Ende des Rahmens 33 her, gegebenenfalls unter Zwischenfassen von Distanzstücken.

Die Fig. 16 und 17 veranschaulichen weitere Details dieser Vorwand-Installation, und zwar das dort an einen Siphon 36 angeschlossene Spülbecken 7, ferner die Entsorgungsleitung 37 und zwei Versorgungsleitungen 38 und 39. Die führen Kalt- und Warmwasser. Die Verbindungsleitungen zu den Quellen bzw. dem Abfluß der Baulichkeit ist hier nicht näher dargestellt. Der große Unterflurbereich des Sockel-Gestells 3 schafft hier ausreichende Möglichkeiten der Leitungsführung.

Schließlich bleibt noch zu erwähnen, dass sich für den Rahmen 33 zufolge dem Boden 4 zugewandter Stellspindeln 40 und einer Decke 41 der Baulichkeit zugehender Stellspindeln 42 auch noch eine diesbezügliche Festlegung des Rahmens 33 eröffnet. Rahmen und Leitungen sind durch abnehmbare Dämm-Materialien 43 besetzt. Für die Zugänglichkeit der Montagekammer 10 über den Rahmen 33 ist eine Parzellierung der Damm-Materialien vorgenommen. Fig. 17 zeigt eine lösbare Abdeckung 44.

Zugleich verkörpert diese Ausgestaltung auch noch einen Wannenträger, insbesondere mit einer Formgebung aus Partikelschaumstoff, wie bspw. EPS, EPP, der gekennzeichnet ist durch eine gitterartige, dreidimensionale Versteifungsstruktur 3/33 mit Verbindungs-Schnittstellen S für eine Vorwand-Installation oder für eine unmittelbare Anflanschung von Sanitärkomponenten, wie ein WC bzw. ein Bidet. Letzteres kann auch ohne Zwischenschaltung des Rahmens 33 direkt im Bereich des Joches 32 gehaltert werden.

Die in den Figuren 18 - 27 dargestellte Weiterbildung betrifft ein Sockel-Gestell 3, dessen Rechteckrahmenteil 6 die Verwendung von C-Profilen 45 vorsieht. Diese Spezifikation kommt baulich der Variante gemäß Fig. 9 näher, welche die Verwendung von Kastenprofilen zeigt. Die Bezugsziffern sind, soweit zum Verständnis erforderlich, sinngemäß angewandt, dies zum Teil ohne textliche Wiederholungen.

Die C-Profile 45 können aus Metall bestehen. Jedoch ist auch ihre Fertigung aus Kunststoff denkbar, in beiden Fällen bevorzugt im Extrusionsverfahren.

Im Unterschied zum Gegenstand gem. Fig. 9 besteht das Sockel-Gestell 3 in der technischen Ausführung gemäß Fig. 24 aus einer Anzahl zu einem Rahmen addierter profilstücke, wobei zur Versteifung und, gleichsam als Tragbalken füngierend, zwei, den langrechteckigen Rahmen auf kürzestem Wege querende Querzüge 8 eingesetzt sind. Die verlaufen parallel zu den kürzeren Seiten des Rechtecks.

Die längsschlitzartige C-Öffnung 46 der querschnittssymmetrisch gestalteten C-Profile 45 weist nach unten, d.h. gegen den Boden 4 der Baulichkeit gerichtet.

Die je etwa ein Drittel der längeren Seite des Rechteckrahmenteils 6 aufweisenden C-Profile 45 lassen sich über Verbindungsstücke 47 zur gewünschten Rahmengeometrie ergänzen. Das geschieht durch Steckverbinden. Hierzu wird die Profilhohlung als Stecköffnung genutzt, welche über die Stirnseiten zugänglich ist. Die Verbindungsstücke 47 weisen angepaßte Steckzapfen 48 auf. Die sind den Verbindungsstück 47 gleich angeformt. Es kann sich um Spritzlinge aus Metall oder Kunststoff handeln.

Bei der Ausführungsform gemäß Fig. 18 ist das Verbindungsstück 47 mit koaxial liegenden, voneinander weg weisend ausgerichteten Steckzapfen 48 versehen.

Fig. 20 sieht eine Ausgestaltung vor, nach der die Steckzapfen 48 des Verbindungsstückes 47 einen rechten Winkel zueinander einschließen. Dieses Winkelstück findet in den Eckbereichen des. Rechteckrahmenteils 6 als C-Profilverbinder Anwendung.

Fig. 21 zeigt eine Abwandlung dahingehend, dass die Steckzapfen 48 einen stumpfen Winkel einschließen, beispielsweise von 135°, 120° und so weiter. Hierüber lassen sich geometrische Sonderformen abdecken wie beispielsweise Eckwannen, Duschwannen mit gekappter Ecke etc.

Fig. 22 ist ein T-förmiges Verbindungsstück 47 entnehmbar, erlaubend die Verbindung zweier linear ausgerichteter C-Profile 45, bildend den Rahmen, und mit einem senkrecht dazu stehenden, horizontal ausgerichteten Steckzapfen 48 für den oben erwähnten Querzug 8 beziehungsweise die Querzüge 8. Es weist so drei Steckzapfen 48 auf. Mehr als drei Steckzapfen 48 läßt bspw. an ein H oder Doppel-T-Stück denken zur horizontalen oder vertikalen Anschlußmontage von Rahmen, insbesondere des Vorwand-Rahmens 33.

Das mit drei Steckzapfen 48 versebene T-Stück ist im Kreuzungsbereich der Steckzapfen 48 mit einem Bund 49 versehen. Gegen den treten stumpf die rahmenbildenden Teile der C-Profile 45, so dass der Rahmenquerschnitt außen bündig durchläuft. Die Stirnenden sind nämlich bei Planschnitt an einem unmittelbaren Gegeneinandertreten gehindert, da der in Richtung des Querschnitts des Querzuges 8 abragende Steckzapfen 48 stecksperrend wirkt. Die zu dem Bund 49 führende Dicke der Materialanhäufung im Kreuzungsbereich berücksichtigt die Wandungsdicke des C-Profils 45. Es liegt so ein sauberer Abschluss vor. Das Stirnende des die Querzüge 8 bildenden C-Profils geht oben und unten gegen die Restzone 49' des Bundes 49 und ansonsten gegen die Außenseiten der rahmenbildenden C-Profile 45. Der Bund 49 ist zugleich Stecktiefenbegrenzer und kann auch an dem Verbindungsstück 47 gemäß Fig. 18 vorgesehen sein.

Die stufenlos erreichbare Steckverbindung lässt sich sichern. Das kann durch Kleben geschehen. Beim Ausführungsbeispiel bevorzugt ist jedoch, dass die Verbindungsstücke 47 und/oder das C-Profil 45 Rastmittel aufweist. Das verkörpert sich gemäß Darstellung darin, dass die Enden der C-Profile 45 im Stecküberlappungsbereich in das Profilinnere weisende Rastvorsprünge 50 besitzen. Die schnäppern in kongruent liegende Rastvertiefungen 51 ein. Die können von Löchern in Art von Sackbohrungen gebildet sein. In Steckrichtung gesehen, liegen die Rastmittel 50/51 hintereinander. Zweckmäßig sind sie auf eine irreversible Steckverbindung hin ausgerüstet.

Solche Rastmittel 50/51 können auch in den Eckbereichen des Rechteckrahmenteils 6 vorgesehen sein. Bei den diesbezüglichen Verbindungsstücken 47 ist dann der geschilderte Bund 49 denkbar. Der bietet auch eine nicht eingesteckte Freizone. Letztere läßt sich vorteilhaft zur Ausbildung eines vertikalen Zapfens 16 nutzen. Insofern erfüllt ein solches eckseitiges Verbindungsstück 47 dann eine Doppelfunktion.

Angewendet sein kann jedoch auch eine gehrungsschnittartige Verbindung, gemäß welcher das Verbindungsstück 47 dann voll in das Profilinnere eintaucht.

Dem Rechteckrabznenteil 6 sind auch hier Füße 5 zugeordnet. Statt einer starren Positionierung solcher Füße sieht die Lösung gemäß Figur 24 ff eine ver- und feststellbare vor. Außer der auch hier gegenüber dem Rechteckrahmenteil 6 gegebenen Höhenverstellbarkeit trittnoch eine horizontale Längsverschiebbarkeit der Füße 5 hinzu.

Hierzu ist die C-Öffnung 46 der C-Profile 45 genutzt. Die entsprechende Variation der Abstützpunkte erweist sich in der Praxis als vorteilhaft. So lassen sich die Durcbbrüche 9 des Sockel-Gestells 3 bedarfsweise breitenmäßig ändern. Erkennbar liegt ein von den relativ kurzen Steckzapfen 48 nicht besetzter Längenabschnitt der C-Öffnung als recht großer horizontaler Verstellweg vor. Die Verstellrichtung ist durch Doppelpfeil angedeutet

Auch die diesbezügliche, in den Querzügen 8 gegebene Variation lässt die lastbezogen günstigste Positionierung zu. Es können auch zwei so schienengeführte verstellbare Püße 5 installiert sein.

Die Füße 5 weisen zu ihrer stufenlosen vertikalen Verstellung Gewinde auf, so dass wirkungsmäßig auch hier von Schrauben 14 gesprochen werden kann, deren Funktion oben erläutert ist. Das Bezugszeichen ist entsprechend übernommen.

Die Schraube 14 oder Gewindestange durchsetzt die nachunten weisende schlitzartige C-Öffnung 46. Profilinnenseitig quert sie eine Kontermutter 52. Die Gewindemäßig eingreifende Kontermutter ruht auf den gegeneinander gerichteten, horizontalen Endschenkeln 53 des C-Profils 45.

Gegen die Unterseiten der besagten Endschenkel 53 tritt eine Spannmutter 54. Durch Lösen derselben und Drehen der Gewindestange, das heißt der Schraube 14, lässt sich die Abstützhöhe des Fußes 5 variieren. Die Feststellmittel wirken in Spannstellung C-Profil-schließend und so stabilisierend. Die Schraube 14 geht unten in einen Kopf in Form einer Metallplatte 55 über. Letztere trägt bodenseitig eine Kunststoff/Gummi-Zwischenlage 56 zur Körperschallentkopplung. Die sitzt fest an der Metallplatte 55.

Die Kunststoff/Gummi-Zwischenlage 56 liegt mittelbar auf dem Boden 4 auf, indem sie durch eine Befestigungsplatte 57 unterlegt ist. Die ist an der Zwischenlage gehaltert. Es kann sich gleichfalls um eine Metallplatte handeln. Letztere weist randseitig Durchtrittslöcher 58 auf zur Zuordnung bodenverbindender Befestigungselemente wie Schrauben.

Fig. 23, zeigt die Nutzung des C-Profils 45 in einer weiteren Funktion, der der Bildung einer Unterlage für eine Verfliesung. Gebildet ist diese Unterlage von einer Fliesenschürze 59. Ihre Sichtseite ist im Wesentlichen vertikal gestaltet. Hierüber lassen sich die Durchbrüche 9 verfliesen und überhaupt lässt sich der ganze Unterflurbereich verdecken.

Die Fliesenschürze 59 ist auf einen zweiseitigen Übergriff des C-Profils hin geformt. Sie nimmt so ein aus Fig. 23 ersichtliches Y-Profil ein. Der eine Y-Schenkel 60 ist praktisch die Fortsetzung der plattenartigen vertikalen Schürze 59. Der andere Y-Schenkel 61 geht als das C-Profil 45 untergreifender Fortsatz vom Y-Steg 62 aus. Er tritt satt gegen die Schlitzseite des C-Profils und durchragt mit einem Rastvorsprung 63 die C-Öffnung 46 des C-Profils 45.

Der Rastvorsprung 63 kann z.B. intermittierend pfeilkopfartig gestaltet sein derart, dass die Pfeilrückflanken die innenseitigen Schlitzränder der Endschenkel 53 überfangen und daran gefesselt sind. Der Y-Schenkel 60 schließt mit seinem horizontalen Stirnende bündig mit der Oberseite des C-Profils 45 ab. Es genügt gegebenenfalls auch eine Pfeilrückflanke. Selbst eine bloße flankenlose Klemmung in 46 ist denkbar.

Die Fliesenschürze 59 ist ein Hartschaumstoffteil. Bevorzugt ist Partikelschaumstoff verwendet wie EPS oder EPP. Durch sichtseitigen Auftrag eines Klebemörtels lassen sich die Fliesen zuordnungssicher haltern.

Die in den Figuren 26 und 27 wiedergegebene Variante eines Sockel-Gestells 3 sieht gleichfalls eine Rahmenlösung vor, wobei die C-Profile 45 über Brückenmaterial in Verbindung stehen. Sie sind ortsverschieden eingebettet in eine Schaumstoffplatte 64, insbesonder Hartschaumstoffplatte oder Kunststoffplatte. Verwendet ist bevorzugt Partikelschaumstoff mit erhöhter Dichte. So liegt insgesamt eine leichte Platte, bildend das Rechteckrahmenteil 6, vor, verbunden mit dem Vorteil einer hohen Verbindungssteifigkeit aufgrund der eingelassenen C-Profile 45, die wie Bewehrungselemente wirken.

Sie sind auch hier randnah positioniert und im übrigen als Querzüge 8 angeordnet. Selbstredend ist ihre C-Öffnung in Richtung des Bodens 4 weisend und montagezugänglich bezüglich der ver- und feststellbaren Füße 5.

Während die Variante gemäß Fig. 24 auf ein im Querschnitt im Wesentlichen quadratisches C-Profil setzt, ist beim Gegenstand gemäß Fig. 26 und 27 ein rechteckiges C-Profil 45 verwendet in dem Sinne, dass der C-Steg eine größere Länge aufweist als die gleichsinnig abragenden C-Schenkel, die in der geschilderten Weise in die schlitzbegrenzenden, gegeneinander gerichteten Endschenkel 53 auslaufen. Natürlich kann auch die Variante gemäß Fig. 24 rechteckiges C-Profil 45 aufweisen.

Die Rahmenschenkel der Rechteckrahmenteil-Platte weisen, was den Bereich der Querzüge 8 und der längeren Rahmenschenkel betrifft, eine mehrfache Breite der C-Profile 45 auf.

Zwischen den längsgerichteten und querverlaufenden C-Profilen 45 sind im Grundriß Rechtecköffnungen 65 belassen. Die in den Endzonen liegenden Rechtecköffnungen 65 verlaufen mit ihrer längeren Seite in Längserstreckungsrichtung der Platte. Die dazwischen angeordnete, durch die Querzüge 8 begrenzte Rechtecköffnung 65 verläuft guergerichtet zur Längserstreckung der Schaumstoffplatte 64. So verbleiben im Mittelbereich ausreichende Abstützflächen für entweder den klassischen wannenträger oder das dargestellt Wannenträger-Ergänzungsstück 2.

Die Schaumstoffplatte 64 weist in ihren Eckzonen bohrungsartige Ausnehmungen 17 auf, in die kongruent an der Unterseite des Wannenträqer-Ergänzungsstücks 2 ausgebildete, passstiftsartig wirkende Zapfen 16 eintreten. Auf die Alternative, dass die Zapfen 16 auch am Sockel-Gestell 3 oder am Verbindungsstück 47 sitzen können, ist oben hingewiesen.

Auf die Doppelschienen 22, welche den verschieblich gelagerten Siphon 23 tragen, soll hier nicht mehr ausgreifend eingegangen werden, sondern bloß noch auf die Tatsache, dass solche Mittel auch an den C-Profilen durch Klemmschrauben halterbar sind.

Die durch Einbinden in der Schaumstoffplatte 24 gehalterten C-Profile lassen sich bei fehlender-Vorkammer zum stirnseitigen Einschub der Füße 5 auch einfach querseitig bestücken, indem als Schrauben 14 auf dem Markt erhältliche Hammerkopfschrauben eingesetzt werden, also hier auch unter Nutzung der C-Öffnung 46 als Passage. Durch Drehen um 90° können die Füße 5 so in eine Haltestellung gebracht werden. Es folgt das Anziehen der mit 54 bezeichneten Spannschraube.

Fig. 28 gibt eine Weiterbildung des Sockel-Gestells 3 wieder. Der Gestellcharakter ist dabei beibehalten einschließlich der Abstützung des Rechteckrahmenteils 6 über Füße 5. Die Bezugsziffern sind sinngemäß angewandt.

Das Sockel-Gestell 3 setzt sich aus Rahmenelementen zusammen, die schon im Profilverbund stehen und so beispielsweise die Montagekammer 10 räumlich umschreiben. Weiterbildend ist jedoch auch die Maßnahme, dass das Sockel-Gestell 3 sowohl hinsichtlich der Breite als auch hinsichltich der Länge desselben teleskopisch verstellbar ist. Mit Erreichen des gewünschten Umrisses wird die Rahmenform fixiert. Hierzu können beispielsweise die C-Öffnung 46 nutzende Flügelsclirauben als Spannmittel eingesetzt werden. Jedoch ist auch eine in kleinen Stufen gehende Versplintung bzw. die Steckrichtung querende Verschraubung denkbar. Es sei auf die dargestellten Lochreihen verwiesen.

Fig. 29 zeigt diese Rahmenelemente in zerlegtem, jedoch montagegerecht ausgerichteten Zustand.

Als Verbindungsmittel dienen Stecker 66. Die sind beispielsweise dem mittleren Rahmenelement zugeordnet, überragen also das eigentliche Kasten- oder C-Profil.

Die Stecköffnungen 67 stellen die Innenräume der Kasten- oder C-Profile der anzudockenden Rahmenelemente. Steckhubmäßig ist eine Länge gewählt, die von kleinsten Wannen bis zu übergroßen Wannenumrissen reicht und noch darübergehend.

Für die Breitenverstellung sind gleiche Mittel angewandt, zugeordnet den Querzügen 8 bzw. den Schmalseiten des Sockel-Gestells 3. Die Querzüge 8 sind einerends fest mit dem Profil der Längsrichtung verbunden und andernends unter Bildung der erwähnten Stecköffnung 67 offen. Der Stecker 66 sitzt an der korrespondierenden Innenseite des anderen längsorientierten Profils.

Da alle drei Rahmenelemente in sich geschlossene Rahmen sind, treten die Querzüge 8 eng benachbart liegend, paarig auf.

Zwischengeschaltet sind über dies die oben beschriebenen Doppelschienen 22, selbstredend in die Möglichkeit der Teleskopierung einbezogen. Es kann sich um Langloch aufweisende Schienen handeln, die über einen Spannschraubendurchgriff sogar selbst noch gegen Verschieben relativ zueinander sicherbar sind.

Die Schienen 22 sind räumlich so beabstandet, dass ein Siphonträger 68 (20) einhängbar ist. Der ist in Fig. 31 isoliert wiedergegeben. Er weist abgewinkelte Tragarme 69 auf. Die übergreifen mit ihren horizontal gegenläufig ausgerichteten, oberen Schenkeln die Oberseite der Schienen 22. Auch hier ist für. eine Fixierung gesorgt, sei es durch Spannschraubendurchgriff oder auch einfach durch Klebefixierung.

Die im Querschnitt U-profilierte Basisplatte des Siphonträgers 68 weist ein Fenster 70 auf. Diesem kann der oben beschriebene Träger 20 lageveränderbar zugeordnet werden, aufnehmend den Siphon 23.

Fig. 30 zeigt insofern eine Variante, als dort bügelförmige Rahmen-Anschlussstücke 71 vorgesehen sind, auch hier in Anwendung der geschilderten Steckverbindung 66/67.

Der Rahmen des Sockel-Gestells 3 erhält so eine über die Zahl vier hinausgehende Mehreckform. Es liegt symmetrischer ein schiffchenartiger Grundriss vor. Die das Anschlussstück 71 stellenden, bügelfomnbildenden Schenkel schliessen etwa einen rechten Winkel ein. Statt eines spitzen Winkels kann auch, beispielsweise in Ausführung eines sechseckigen Grundriss aufweisenden Sockelgestells, ein Winkel von 120° zugrunde liegen.

Fig. 32 verkörpert eine Weiterbildung, über die sich ein Sockel-Gestell 3 erzielen lässt, welches grundrissmäßig einer einer Doppel-T-Struktur entspricht. Unter Beibehaltung der Variation von Breite und Länge in Anwendung der geschilderten teleskopartigen Verstellbarkeit, ist der Aufbau im Einzelnen so vorgenommen, dass das Sockel-Gestell 3 ein mittiges, sich in Längsrichtung des Warimenträgers 2 bzw. der Wannenform 1 erstrekkendes Rahmenteil 72 aufweist. Das ist deutlich schmaler als eine gängige Breite eines Wannenträgers 2 bzw. einer Wannenform 1. Ausgehend von diesem relativ schmalen, mittigen Rahmenteil 72 gehen Ausleger aus. Die erstrecken sich raumparallel zur Schmalseite des Wannenträgers 2. Es handelt sich um Arme 73. Die sind im auch hier die Stecköffnung 67 stellenden kürzeren Kasten- bzw. C-Profil untergebracht. Es ist auf eine ausreichende Überlappung von Arm 73 und genanntem Profil geachtet.

Durch Auszug kann auf beiden Längsseiten neben dem vertikalen Durchbruch 9 des Sockel-Gestells 3 auch ein horizontal verbreiterter Durchbruch erreicht werden, ein unterflurfreier Raum also, indem sich die Rohrleitung 11 bequem verlegen lässt. Auch hier sind die Bezugsziffern, soweit zum Verständnis erforderlich, sinngemäß angewandt.

Die Querzüge 8 tragen zur Bildung des Festteil-Rahmenteils 72 bei.

Den letztbeschriebenen Versionen, Fig. 28 - 32, ist gemeinsam, dass das Rechteckprofil einen nach oben senkrecht vorstehenden Winkelschenkel b aufweist. Der liegt jeweils im Bereich der Aussenseite der Profile. Die intermittierend vorgesehenen Winkelschenkel b fungieren auch hier als Randschürze zum lagegerechten Aufsetzen des Wannenträgers 2.

Die dem leiterartiger Festteil-Rahmenteil 72 im Bereich der Montagekammer 10 noch zugeordnete Vorrichtung zur Aufnahme eines Siphons 23 ist dort als Kasten gestaltet, darbietend die allseitige Beweglichkeit für das Zentrieren des Siphons 23 darin. Vom Kasten dieses Siphonträgers 20 geht ein horizontal ausgerichteter Stiel 74 aus. Der lässt sich am ihn tragenden Querzug 8 befestigen, beispielsweise durch Verschraubung unter Nutzung der dargestellten Lochreihe sowohl im Stiel 74 als auch im Querzug 8.

Der Winkelschenkel b lässt sich profilmäßig gleich mit berücksichtigen, also dem Kasten- oder C-Profil gleich anextrudieren. Um Rückschnitte zu vermeiden, ist aber auch das Ansetzen eines die Schenkel a, b bildenden Winkelprofils denkbar, wobei der Winkelschenkel a dann auf der Oberseite des rabmenbildenden Profils ruht bzw. dort befestigt ist.

## Patentansprüche

1. Verfahren zur Installation einer in einem Wannenträger aufgenommenen Wannenform (1), bspw. einer Badewanne oder Duschwanne, **dadurch gekennzeichnet, dass** zunächst ein Wannenträgersockel in Form eines als Stelzensockel gesonderte Füße (5) aufweisenden Sockel-Gestells (3) auf dem Boden (4) befestigt wird und dass nachfolgend eine bereits mit einem, den Wannenträgersockel zu einem Wannenträger ergänzenden Wannenträger-Ergänzungsstück (2) verbundene Wannenform (1) auf den Wannenträgersockel aufgesetzt wird.

2. Verfahren nach Anspruch 1, **dadurch gekennzeichnet, dass** das Wannenträger-Ergänzungsstück (2) durch Umschäumen der Wannenform (1) hergestellt wird.

3. Verfahren nach einem der vorhergehenden Ansprüche, **dadurch gekennzeichnet, dass** der Wannenträger parallel zu einer Öffnungsebene der Wannenform (1) zweigeteilt ist, wobei ein als Wannenträger-Ergänzungsstück (2) ausgebildetes Oberteil fest mit der Wannenform (1) verbunden ist und ein als Sockel-Gestell (3) ausgebildetes Unterteil mit dem Wannenträger-Ergänzungsstück zusammensetzbar ist.

4. Verfahren nach Anspruch 3, **dadurch gekennzeichnet, dass** das Wannenträger-Ergänzungsstück (2) formschlüssig mit dem Sockel-Gestell (3) verbunden ist.

5. Verfahren nach einem der Ansprüche 3 oder 4, **dadurch gekennzeichnet, dass** das Wannenträger-Ergänzungsstück (2) durch Umschäumen der Wannenform (1) gebildet ist.

6. Verfahren nach Anspruch 5, **dadurch gekennzeichnet, dass** die Umschäumung unter Belassung einer Öffnung (12) im Bereich eines Überlaufanschlusses (13) unvollständig ist.

7. Wannenträger zur Aufnahme einer Wannenform, bspw. einer Badewanne oder einer Duschwanne, insbesondere zur Durchführung des Verfahrens gemäß einem oder mehreren der vorhergehenden Ansprüche, wobei der Wannenträger einen Wannenträgersockel und ein Wannenträger-Ergänzungsstück aufweist, **dadurch gekennzeichnet, dass** der Wannenträgersockel in Form eines Stelzensockels als gesonderte Ftiße (5) aufweisendes Sockel-Gestell (3) ausgebildet ist und eine Mehrzahl von seitlichen Durchbrüchen (9) aufweist zum Anschluss von Rohrleitungen (11).

8. Wannenträger nach Anspruch 7, **dadurch gekennzeichnet, dass** das Sockel-Gestell (3) im Bereich der Füße (5) offen ausgebildet ist, etwa zur Herausführung von Rohrleitungen (11).

9. Wannenträger nach einem der Ansprüche 7 oder 8, **dadurch gekennzeichnet, dass** das Sockel-Gestell (3) ein fachwerkartiges Gitter ist.

10. Wannenträger nach einem der Ansprüche 7 bis 9, **dadurch gekennzeichnet, dass** das Sockel-Gestell (3) ein umlaufendes Rechteckrahmenteil (6) aufweist.

11. Wannenträger nach Anspruch 10, **dadurch gekennzeichnet, dass** das Rechteckrahmenteil (6) durch Diagonalzüge (7) versteift ist.

12. Wannenträger nach einem der Ansprüche 10 oder 11, **dadurch gekennzeichnet, dass** das Rechteckrahmenteil (6) durch Querzüge (8) versteift ist.

13. Wannenträger nach einem der Ansprüche 10 bis 12, **dadurch gekennzeichnet, dass** Elemente des Rechteckrahmenteils (6) und/oder Züge (7/8) aus Winkelprofilen gebildet sind.

14. Wannenträger nach Anspruch 13, **dadurch gekennzeichnet, dass** die Winkelprofile mit ihrer Öffnung nach unten gerichtet und rahmeneinwärts weisend angeordnet sind.

15. Wannenträger nach einem der Ansprüche 13 oder 14, **dadurch gekennzeichnet, dass** die Winkelprofile mit ihrer Öffnung nach oben gerichtet und radial einwärts weisend angeordnet sind.

16. Wannenträger nach einem der Ansprüche 10 bis 12, **dadurch gekennzeichnet, dass** die Elemente aus Kastenprofilen gebildet sind.

17. Wannenträger nach einem der Ansprüche 13 bis 16, **dadurch gekennzeichnet, dass** die Profile Kunststoffprofile sind.

18. Wannenträger nach einem der Ansprüche 10 bis 17, **dadurch gekennzeichnet, dass** innerhalb des Rechteckrahmenteils (6) in Quer- und Längsrichtung sich erstreckende Halterungsstreben für Komponenten, wie einen Siphonträger (20), Träger (21) für eine Zu- oder Ablaufleitung oder eine Durchleitung angebracht sind.

19. Wannenträger nach Anspruch 18, **dadurch gekennzeichnet, dass** die Halterungsstreben als Doppelschiene (22) ausgebildet sind.

20. Wannenträger nach einem der Ansprüche 18 oder 19, **dadurch gekennzeichnet, dass** die Halterungsstreben Bogenabschnitte (31) aufweisen zur Bildung von Verbindungsrinnen.

21. Wannenträger nach einem der Ansprüche 5 bis 20, **dadurch gekennzeichnet, dass** die Füße (5) höhenverstellbar ausgebildet sind und sich oberseitig koaxial in Zapfen (16) fortsetzen, die in Ausnehmungen (17) des Wannenträger-Ergänzungsstücks (2) eingreifen.

22. Wannenträger nach Anspruch 21, **dadurch gekennzeichnet, dass** die Ausnehmung (17) von einem Rücksprungrand (19) des Wannenträger-Ergänzungsstückes (2) gebildet ist, in welche Ausnehmung der eine Winkelschenkel (b) des Winkelprofil als Vorsprung eingreift.

23. Wannenträger nach einem der Ansprüche 9 bis 22, **dadurch gekennzeichnet, dass** das Fachwerk dreidimensional ausgebildet ist.

24. Wannenträger nach einem der Ansprüche 7 bis 23, **dadurch gekennzeichnet, dass** an dem Sockel-Gestell (3) Schnittstellen (S) zur Verbindung mit einer Vorwand-Installation ausgebildet sind.

25. Wannenträger nach Anspruch 24, **dadurch gekennzeichnet, dass** eine Schnittstelle (S) in Form eines in dem Sockel-Gestell (3) angeordneten Befestigungselements ausgeformt ist.

26. Wannenträger nach einem der Ansprüche 24 oder 25, **dadurch gekennzeichnet, dass** die Schnittstelle (S) in Form einer über den Grundriss des Sockel-Gestells (3) hinausragender Mutter ausgebildet ist.

## Claims

1. Method for installing a tub shell (1), for example a bath tub or shower tray, mounted in a tub support, **characterized in that** firstly a tub support base, in the form of a base mount (3) having separate feet (5) as a prop base, is secured on the floor (4) and **in that** subsequently a tub shell (1) which is already connected to a tub-support supplementing piece (2), supplementing the tub support base to form a tub support, is mounted onto the tub support base.

2. Method according to Claim 1, **characterized in that** the tub-support supplementing piece (2) is produced by encapsulating the tub shell (1) in foam.

3. Method according to one of the preceding claims, **characterized in that** the tub support is divided in two, parallel to an opening plane of the tub shell (1), an upper part, which is formed as a tub-support supplementing piece (2), being firmly connected to the tub shell (1), and a lower part, which is formed as base mount (3), being able to be fitted together with the tub-support supplementing piece.

4. Method according to Claim 3, **characterized in that** the tub-support supplementing piece (2) is positively connected to the base mount (3).

5. Method according to either of Claims 3 and 4, **characterized in that** the tub-support supplementing piece (2) is formed by encapsulating the tub shell (1) in foam.

6. Method according to Claim 5, **characterized in that** the encapsulation in foam is incomplete, leaving an opening (12) in the region of an overflow connection (13).

7. Tub support for mounting a tub shell, for example a bath tub or shower tray, in particular for carrying out the method according to one or more of the preceding claims, the tub support having a tub support base and a tub-support supplementing piece, **characterized in that** the tub support base takes the form of a prop base, as a base mount (3) having separate feet (5), and has a plurality of lateral openings (9) for the connection of pipelines (11).

8. Tub support according to Claim 7, **characterized in that** the base mount (3) is formed in such a way that it is open in the region of the feet (5), for instance for leading out pipelines (11).

9. Tub support according to either of Claims 7 and 8, **characterized in that** the base mount (3) is a framework-like grid.

10. Tub support according to one of Claims 7 to 9, **characterized in that** the base mount (3) has a peripheral rectangular frame part (6).

11. Tub support according to Claim 10, **characterized in that** the rectangular frame part (6) is reinforced by diagonal members (7).

12. Tub support according to either of Claims 10 and 11, **characterized in that** the rectangular frame part (6) is reinforced by transverse members (8).

13. Tub support according to one of Claims 10 to 12, **characterized in that** elements of the rectangular frame part (6) and/or members (7/8) are formed by angle profiles.

14. Tub support according to Claim 13, **characterized in that** the angle profiles are disposed with their opening directed downward and facing inward with respect to the frame.

15. Tub support according to either of Claims 13 and 14, **characterized in that** the angle profiles are disposed with their opening directed upward and facing radially inward.

16. Tub support according to one of Claims 10 to 12, **characterized in that** the elements are formed by box profiles.

17. Tub support according to one of Claims 13 to 16, **characterized in that** the profiles are plastics profiles.

18. Tub support according to one of Claims 10 to 17, **characterized in that** fitted within the rectangular frame part (6) are transversely and longitudinally extending mounting struts for components, such as a siphon support (20), supports (21) for a feed or discharge line or a through-line.

19. Tub support according to Claim 18, **characterized in that** the mounting struts are formed as a double rail (22).

20. Tub support according to either of Claims 18 and 19, **characterized in that** the mounting struts have curved portions (31) for forming connecting channels.

21. Tub support according to one of Claims 5 to 20, **characterized in that** the feet (5) are formed in such a way that they can be adjusted in height and continue at the top coaxially into pins (16), which engage in recesses (17) in the tub-support supplementing piece (2).

22. Tub support according to Claim 21, **characterized in that** the recess (17) is formed by a set-back edge (19) of the tub-support supplementing piece (2), in which recess one angle leg (b) of the angle profile engages as a projection.

23. Tub support according to one of Claims 9 to 22, **characterized in that** the framework is three-dimensionally formed.

24. Tub support according to one of Claims 7 to 23, **characterized in that** interfaces (S) for connection to a front-wall installation are formed on the base mount (3).

25. Tub support according to Claim 24, **characterized in that** an interface (S) is shaped in the form of a fastening element disposed in the base mount (3).

26. Tub support according to either of Claims 24 and 25, **characterized in that** the interface (S) takes the form of a nut protruding beyond the outline of the base mount (3).

## Revendications

1. Procédé pour l'installation d'un modèle de cuve (1) retenu dans un support de cuve, par exemple une baignoire ou un bac à douche, **caractérisé en ce qu'**on fixe d'abord sur le sol ou plancher (4) un socle de support de cuve sous la forme d'un bâti (3) de socle présentant des pieds spéciaux (5) de socle sur pied, et **en ce qu'**on applique ensuite sur le socle de support de cuve un modèle de cuve (1) déjà relié à une pièce de complément (2) de support de cuve complétant le socle de support de cuve pour constituer un support de cuve.

2. Procédé selon la revendication 1, **caractérisé en ce que** la pièce de complément (2) de support de cuve est réalisée par moussage autour du modèle de cuve (1).

3. Procédé selon l'une des revendications précédentes, **caractérisé en ce que** le support de cuve est divisé en deux parallèlement à un plan d'ouverture du modèle de cuve (1), **en ce qu'**une partie supérieure réalisée comme une pièce de complément (2) de support de cuve est reliée rigidement au modèle de cuve (1), et **en ce qu'**une partie inférieure réalisée comme un bâti (3) de socle est susceptible d'être assemblée à la pièce de complément de support de cuve.

4. Procédé selon la revendication 3, **caractérisé en ce que** la pièce de complément (2) de support de cuve est reliée en conjugaison de forme avec le bâti (3) de socle.

5. Procédé selon l'une des revendications 3 ou 4, **caractérisé en ce que** la pièce de complément (2) de support de cuve est réalisée par moussage autour du modèle de cuve (1).

6. Procédé selon la revendication 5, **caractérisé en ce que** le moussage est réalisé de façon incomplète en laissant une ouverture (12) dans la zone d'un raccord de débordement (13).

7. Support de cuve pour recevoir un modèle de cuve, par exemple une baignoire ou un bac à douche, en particulier pour mettre en oeuvre le procédé selon une ou plusieurs des revendications précédentes, le support de cuve comportant un socle de support de cuve et une pièce de complément de support de cuve, **caractérisé en ce que** le socle de support de cuve est réalisé sous la forme d'un socle sur pied comme bâti (3) de socle présentant des pieds spéciaux (5) et comporte une pluralité de découpes latérales (9) pour le raccordement de conduites (11).

8. Support de cuve selon la revendication 7, **caractérisé en ce que** le bâti (3) de socle est réalisé ouvert dans la zone des pieds (5), sensiblement pour le guidage de sortie de conduites (11).

9. Support de cuve selon l'une des revendications 7 ou 8, **caractérisé en ce que** le bâti (3) de socle est une grille formant treillis.

10. Support de cuve selon l'une des revendications 7 à 9, **caractérisé en ce que** le bâti (3) de socle comporte une partie de cadre rectangulaire périphérique (6).

11. Support de cuve selon la revendication 10, **caractérisé en ce que** la partie de cadre rectangulaire (6) est rigidifiée par des tirants diagonaux (7).

12. Support de cuve selon l'une des revendications 10 ou 11, **caractérisé en ce que** la partie de cadre rectangulaire (6) est rigidifiée par des tirants transversaux (8).

13. Support de cuve selon l'une des revendications 10 à 12, **caractérisé en ce que** des éléments de la partie (6) de cadre rectangulaire et/ou des tirants (7/8) sont fournis par des profilés en cornière.

14. Support de cuve selon la revendication 13, **caractérisé en ce que** les profilés en cornière sont disposés avec leur ouverture dirigée vers le bas et orientés vers l'intérieur du cadre.

15. Support de cuve selon l'une des revendications 13 ou 14, **caractérisé en ce que** les profilés en cornière sont disposés avec leur ouverture dirigée vers le haut et orientés radialement vers l'intérieur.

16. Support de cuve selon l'une des revendications 10 à 12, **caractérisé en ce que** les éléments sont formés par des profilés en caisson.

17. Support de cuve selon l'une des revendications 13 à 16, **caractérisé en ce que** les profilés sont des profilés en matière plastique.

18. Support de cuve selon l'une des revendications 10 à 17, **caractérisé en ce qu'**à l'intérieur de la partie de cadre rectangulaire (6), sont disposées des entretoises de support s'étendant dans la direction transversale et longitudinale pour des composants tels qu'un support (20) de siphon, un support (21) pour une conduite d'amenée ou d'évacuation ou une conduite traversante.

19. Support de cuve selon la revendication 18, **caractérisé en ce que** les entretoises de support sont réalisées comme des rails doubles (22).

20. Support de cuve selon l'une des revendications 18 ou 19, **caractérisé en ce que** les entretoises de support comportent des parties arquées (31) pour la formation de goulottes de liaison.

21. Support de cuve selon l'une des revendications 5 à 20, **caractérisé en ce que** les pieds (5) sont réalisés réglables en hauteur et se prolongent coaxialement vers le haut par des broches (16) qui pénètrent dans des cavités (17) de la pièce de complément (2) de support de cuve.

22. Support de cuve selon la revendication 21, **caractérisé en ce que** la cavité (17) est formée par un bord (19) d'épaulement de la pièce de complément (2) de support de cuve, et **en ce que** dans la cavité s'engage en saillie l'une des branches de cornière (b) du profilé de cornière.

23. Support de cuve selon l'une des revendications 9 à 22, **caractérisé en ce que** le treillis est réalisé de façon tridimensionnelle.

24. Support de cuve selon l'une des revendications 7 à 23, **caractérisé en ce que** sont réalisées sur le bâti (3) de socle des interfaces (S) pour la liaison avec une installation de paroi avancée.

25. Support de cuve selon la revendication 24, **caractérisé en ce qu'**est formé une interface (S) sous la forme d'un élément de fixation disposé dans le bâti (3) de socle.

26. Support de cuve selon l'une des revendications 24 ou 25, **caractérisé en ce que** l'interface (S) est réalisée sous la forme d'un écrou en saillie au-delà du contour en projection du bâti (3) de socle.
